# EUROPÄISCHE PATENTSCHRIFT

(11) **EP 4 183 586 B1**
(45) Veröffentlichungstag und Bekanntmachung des Hinweises auf die Patenterteilung: **12.03.2025**
(21) Anmeldenummer: 22202805.2
(22) Anmeldetag: 20.10.2022
(51) Int. Cl.: B41J 2/005, B41F 16/00, B41F 17/28, B41F 17/30, B41F 19/00, B41J 3/407, B41M 5/025, B41J 2/01, B41M 5/00

(54) **VERFAHREN UND VORRICHTUNG ZUM BEDRUCKEN ODER DEKORIEREN EINES OBJEKTS**
METHOD AND DEVICE FOR PRINTING OR DECORATING AN OBJECT
PROCÉDÉ ET DISPOSITIF D'IMPRESSION OU DE DÉCORATION D'UN OBJET

(30) Priorität: 22.11.2021 DE 102021130516
(43) Veröffentlichungstag der Anmeldung: 24.05.2023
(73) Patentinhaber: Tampoprint GmbH, 70825 Korntal-Münchingen (DE)
(72) Erfinder: Philipp, Wilfried, 70806 Kornwestheim (DE)
(74) Vertreter: DREISS Patentanwälte PartG mbB

(56) Entgegenhaltungen:
- EP-A1- 2 756 959
- US-A1- 2003 136 281
- US-A1- 2009 208 882
- US-A1- 2016 279 973

## Beschreibung

Die Erfindung betrifft ein Verfahren zum Bedrucken oder Dekorieren eines Objekts, welches zumindest eine unebene, insbesondere konvex oder konkav geformte, Druckfläche aufweist, die mit zumindest einem Druckbild bedruckt wird, wobei zum Bedrucken der Druckfläche das Druckbild mittels zumindest eines Druckkopfes auf einer Bildübertragungsoberfläche eines Bildübertragungselements erzeugt und anschließend das Druckbild durch ein Andrücken der Bildübertragungsoberfläche an die Druckfläche auf die Druckfläche übertragen wird.

Zudem betrifft die Erfindung eine Vorrichtung zum Bedrucken oder Dekorieren eines Objekts, die zumindest einen Druckkopf und zumindest ein Bildübertragungselement aufweist, wobei mittels des Druckkopfes ein Druckbild auf einer Bildübertragungsoberfläche des Bildübertragungselements erzeugbar und das auf der Bildübertragungsoberfläche erzeugte Druckbild durch ein Andrücken der Bildübertragungsoberfläche auf eine unebene, insbesondere konvex oder konkav geformte, Druckfläche des Objekts auf die Druckfläche übertragbar ist.

### STAND DER TECHNIK

Verfahren und Vorrichtungen der eingangs genannten Art sind aus dem Stand der Technik grundsätzlich bekannt, siehe etwa US 2003/0136281 A1, EP 2 756 959 A1.

Ein Verfahren und eine Vorrichtung nach dem Oberbegriff der Ansprüche 1 bzw. 11 ist bekannt aus US 2016/0279973 A1.

Die Patentschrift US 8,800,439 B2 offenbart ein unter dem Markennamen "PadJet" bekanntes Verfahren beziehungsweise eine entsprechende Vorrichtung der Firma Paedia LLC aus den USA. Das Verfahren beziehungsweise die Vorrichtung dient dazu, eine unebene Druckfläche eines Objekts, beispielsweise eines Balls, mit einem Druckbild zu bedrucken. Dabei wird bei dem bekannten Verfahren ein Transferdruck angewendet, bei welchem das Druckbild zuerst mittels eines Druckkopfes auf einer Oberfläche eines Bildübertragungselements, also einer Bildübertragungsoberfläche, erzeugt und anschließend mittels des Bildübertragungselements auf die zu bedruckende Oberfläche des Objekts übertragen wird, indem die Bildübertragungsoberfläche mit der zu bedruckenden Oberfläche durch ein Andrücken in Berührungskontakt gebracht wird. Insofern handelt es sich bei dem bekannten Verfahren um ein Transferdruckverfahren.

Bei dem zuvor erwähnten bekannten Verfahren ist die entsprechende, das Verfahren umsetzende Vorrichtung, als Rotationsdruckvorrichtung ausgebildet. Bei dieser Rotationsdruckvorrichtung sind mehrere als Pressstempel ausgebildete Bildübertragungselemente um eine gemeinsame Rotationsachse rotierend angeordnet und derart ausgerichtet, dass die jeweiligen Bildübertragungsoberflächen von der Rotationsachse weg weisen und dadurch einem Druckkopf beziehungsweise der Druckfläche des zu bedruckenden Objekts zuordenbar beziehungsweise zuwendbar sind. Der Druckkopf ist bei der bekannten Vorrichtung an einer definierten Position insbesondere unbeweglich angeordnet. Bildlich gesprochen ist der Druckkopf insofern oberhalb der rotierenden Bildübertragungselemente angeordnet. Durch Rotation der Bildübertragungselemente werden diese nacheinander unterhalb des Druckkopfes an diesem vorbeibewegt, wobei der Druckkopf das Druckbild auf die jeweilige Bildübertragungsoberfläche aufbringt. 180° um die Rotationsachse herum versetzt, also bildlich gesprochen unterhalb der rotierenden Bildübertragungselemente, ist ein Förderband angeordnet, auf welchem Objekte mit jeweils einer zu bedruckenden Druckfläche an den rotierenden Bildübertragungselementen entlangbewegt werden. Durch weitere Rotation der Bildübertragungselemente wird die Bildübertragungsoberfläche nach dem Aufbringen des Druckbildes zu einem der Objekte bewegt, um die Bildübertragungsoberfläche mit der Druckfläche zur Übertragung des Druckbildes in Berührungskontakt zu bringen. Im Wesentlichen wird dazu das Bildübertragungselement auf dem Objekt abgerollt, wodurch ein Andrücken der Bildübertragungsoberfläche auf die Druckfläche und damit die Übertragung des Druckbildes erfolgt. Bei einer anderen Ausführungsform ist das Bildübertragungselement in Form eines endlosen schlaufenförmig über zwei Rollen umlaufenden Bands ausgebildet, auf welchem mittels des Druckkopfs das Druckbild erzeugt wird. Es wird dann von dem Band auf das zu bedruckende Objekt übertragen.

EP 3 633 453 A1 offenbart eine Vorrichtung und ein Verfahren zum Herstellen von Mikrostrukturen auf gewölbten Flächen eines optischen Bauteils. Hierfür wird in einem komplexen Verfahren auf einem Verbund aus einer elastischen Trägerfolie und einer Verstärkungsfolie ein strukturierter Abformfilm gebildet, indem eine Abformmasse auf die Trägerfolie aufgebracht und mittels einer mikrostrukturierten Form geprägt wird. Hierauf wird eine UV-aushärtbare Substratmasse aufgegeben, und nach Ablösen der Verstärkungsfolie wird das zu beschichtende optische Bauteil gegen die Substratmasse gedrückt, wobei sich die elastische Trägerfolie dem Bauteil anpasst. In diesem Zustand wird die Substratmasse ausgehärtet und sodann zusammen mit dem Bauteil von der Trägerfolie abgelöst.

Aufgabe der vorliegenden Erfindung ist es, ein verbessertes Verfahren der eingangs genannten Art beziehungsweise eine verbesserte Vorrichtung bereitzustellen.

Diese Aufgabe wird durch ein Verfahren mit den Merkmalen von Anspruch 1 beziehungsweise eine Vorrichtung mit den Merkmalen von Anspruch 10 gelöst. Vorteilhafte Ausbildungen der Erfindung sind Gegenstand der Unteransprüche.

### OFFENBARUNG DER ERFINDUNG

Bei dem Verfahren mit den Merkmalen von Anspruch 1 ist erfindungsgemäß vorgesehen, dass als Bildübertragungselement ein auswechselbarer Druckbild-Zwischenträger mit einem Halterahmen und mit einer in dem Halterahmen eben gespannt, insbesondere vorgespannt, gehaltenen und die Bildübertragungsoberfläche aufweisenden Folie, insbesondere Silikonkautschukfolie, verwendet wird, und dass das Andrücken der Bildübertragungsoberfläche mittels zumindest einer verlagerbaren, insbesondere elastisch verformbaren oder mit einem Fluid, insbesondere Druckluft, befüllbaren, Andrückvorrichtung durchgeführt wird, wobei durch die Andrückvorrichtung eine der Bildübertragungsoberfläche gegenüberliegende Oberfläche der Folie mit einem voreingestellten Andrückdruck beaufschlagt wird, um die Bildübertragungsoberfläche an die Druckfläche anzudrücken und dadurch das Druckbild von der Bildübertragungsoberfläche auf die Druckfläche zu übertragen. Insofern ist bei einer speziell zur Durchführung des erfindungsgemäßen Verfahrens hergerichteten Vorrichtung das Bildübertragungselement als auswechselbarer Druckbild-Zwischenträger mit einem Halterahmen und mit einer in dem Halterahmen eben gespannt, insbesondere vorgespannt, gehaltenen und die Bildübertragungsoberfläche aufweisenden Folie, insbesondere Silikonkautschukfolie, ausgebildet, wobei das Andrücken der Bildübertragungsoberfläche mittels zumindest einer verlagerbaren, insbesondere elastisch verformbaren oder mit einem Fluid, insbesondere Druckluft, befüllbaren, Andrückvorrichtung durchführbar ist, wobei durch die Andrückvorrichtung eine der Bildübertragungsoberfläche gegenüberliegende Oberfläche der Folie mit einem voreingestellten Andrückdruck beaufschlagbar ist, um die Bildübertragungsoberfläche an die Druckfläche anzudrücken und dadurch das Druckbild von der Bildübertragungsoberfläche auf die Druckfläche zu übertragen. Insbesondere wird während des Andrückens eine Oberfläche, insbesondere Andrückfläche, der Andrückvorrichtung zumindest bereichsweise derart verformt, dass sie komplementär zu der Druckfläche ist.

Vorzugsweise werden mittels des erfindungsgemäßen Verfahrens aus Kunststoff gebildete Druckflächen, also Kunststoffdruckflächen, bedruckt. Selbstverständlich ist das erfindungsgemäße Verfahren jedoch auch zum Bedrucken von aus anderen Materialien, beispielsweise Metall oder Holz, gebildeten Druckflächen geeignet. Beim Andrücken passt sich die Folie selbsttätig, flexibel und präzise an die Oberflächengeometrie der Druckfläche an, sodass auch geometrisch vergleichsweise unförmige beziehungsweise kompliziert ausgebildete Druckflächen passgenau bedruckbar sind. Dadurch gewährleistet das erfindungsgemäße Verfahren auf vorteilhafte Weise eine individuelle Anpassung der Bildübertragungsoberfläche an die Geometrie der Druckfläche und dadurch ein qualitativ hochwertiges Bedrucken der Druckfläche. Weiterhin ermöglicht die Andrückvorrichtung insbesondere mittels des einstellbaren Andrückdrucks sowie einer entsprechend gewählten Verlagerung beziehungsweise Positionierung beim Andrücken ein präzises und punktuell steuerbares Andrücken. Lufteinschlüsse, die beim Andrücken der Bildübertragungsoberfläche an die Druckfläche entstehen können, werden dadurch auf vorteilhafte Weise im Wesentlichen vermieden, wodurch die Qualität des übertragenen, also des fertigen, Druckbildes, weiter optimiert wird. Insofern ermöglicht das erfindungsgemäße Verfahren ein einfaches, qualitativ hochwertiges und kostengünstiges Bedrucken des Objekts. Darüber hinaus ist durch das erfindungsgemäße Verfahren das Druckbild, insbesondere ein mehrfarbiges Druckbild, in einem einzigen Arbeitsschritt erzeugbar beziehungsweise auf die Druckfläche übertragbar. Als Druckkopf wird ein Digital-Druckkopf verwendet, wobei das Druckbild mittels des Digital-Druckkopfes durch ein Digitaldruckverfahren, insbesondere Inkjet-Verfahren, erzeugt wird. Insofern ist bei der speziell zur Durchführung des erfindungsgemäßen Verfahrens hergerichtete und einen entsprechenden Druckkopf aufweisenden Vorrichtung der Druckkopf als Digital-Druckkopf ausgebildet, welcher dazu ausgebildet ist, das Druckbild mittels eines Digitaldruckverfahrens zu erzeugen.

Bei konventionellen Verfahren, insbesondere Tampondruckverfahren, ist es oftmals erforderlich, ein mehrfarbiges Druckbild in mehreren hintereinander gelagerten Arbeitsschritten mittels mehrerer Drucktampons herzustellen, wobei jeder Drucktampon jeweils einer einzelnen Farbe des Druckbildes zugeordnet ist. Dies resultiert in einem vergleichsweise hohen Aufwand bei der Erzeugung des Druckbildes, insbesondere aufgrund der dafür erforderlichen präzisen mechanischen Ausrichtung der Drucktampons zueinander. Der Digital-Druckkopf bietet demgegenüber den Vorteil, dass mehrere Farben gleichzeitig übertragbar sind, sodass ein mehrfarbiges Druckbild in einem einzigen Arbeitsschritt erzeugbar ist. Zudem ist das Druckbild dabei hochauflösend, insbesondere mit einer Genauigkeit von bis zu 5000 dpi, erzeugbar beziehungsweise auf die Druckfläche übertragbar. Besonders bevorzugt wird daher das Druckbild als Mehrfarbendruckbild erzeugt und in einem einzigen Schritt auf die Druckfläche übertragen. Dies hat insgesamt den Vorteil, dass das Druckbild auf einfache Weise qualitativ hochwertig und kostengünstig erzeugbar ist.

Besonders bevorzugt ist vorgesehen, dass vor dem Andrücken das Druckbild einer Strahlungsbehandlung zur Steigerung der Viskosität des Druckbildes unterzogen wird, und dass für das Druckbild eine hochpigmentierte, insbesondere mittels LED-, UV- oder Infrarotlicht härtbare Farbe verwendet wird.

Insofern ist die speziell zur Durchführung des erfindungsgemäßen Verfahrens hergerichtete Vorrichtung bevorzugt dazu ausgebildet, das Druckbild vor dem Andrücken einer Wärmebehandlung zur Steigerung der Viskosität des Druckbildes zu unterziehen, wobei dass das Druckbild eine hochpigmentierte, insbesondere mittels LED-, UV- oder Infrarotlicht härtbare Farbe aufweist. Vorzugsweise ist die Farbe kunststoffbasiert, wobei die Menge beziehungsweise Größe einzelner Farbtropfen bevorzugt im Bereich von 1 bis 2 Picoliter pro Pixel liegt. Die Strahlungsbehandlung erfolgt vorzugsweise mittels Mikrowellen-, LED-, oder UV-Lampen, wobei eine Bestrahlungszeit vorzugsweise im Nanosekundenbereich gewählt wird. Die Einstellung der konkreten Parameter der Strahlungsbehandlung, also insbesondere die Bestrahlungszeit, erfolgt individuell in Abhängigkeit des jeweiligen konkreten Anwendungsfalls, also insbesondere in Abhängigkeit der Größe und/oder Farbzusammensetzung des Druckbilds und/oder der Eigenschaften der Druckfläche. Durch die Steigerung der Viskosität wird die Gefahr einer Verschlechterung der Qualität, insbesondere ein Verlaufen, Verwischen oder Verschmieren, des Druckbildes insbesondere während des Andrückens beziehungsweise der Übertragung auf die Druckfläche auf vorteilhafte Weise reduziert, insbesondere vermieden. Die Verwendung einer hochpigmentierten und insbesondere härtbaren Farbe gewährleistet dabei ein qualitativ hochwertiges Druckbild und insbesondere eine einfach und kostengünstig durchführbare Strahlungsbehandlung zur Viskositätssteigerung.

Vorzugsweise wird der Druckbild-Zwischenträger vor dem Andrücken mittels einer Verschwenkeinrichtung, insbesondere um 180°, verschwenkt. Insofern ist die speziell zur Durchführung des erfindungsgemäßen Verfahrens hergerichtete Vorrichtung insbesondere dazu ausgebildet, den Druckbild-Zwischenträger vorzugsweise mittels einer Verschwenkeinrichtung um 180° zu verschwenken. Vorzugsweise erfolgt bei dem erfindungsgemäßen Verfahren sowohl die Erzeugung des Druckbilds auf die Bildübertragungsoberfläche, als auch dessen Übertragung auf die Druckfläche räumlich nach unten, also in Richtung der Gravitationskraft, sodass insbesondere durch die Gravitationskraft zum einen ein Verstopfen von Düsen des Digital-Druckkopfes vermieden und zum anderen eine verbesserte Übertragung des Druckbildes auf die Druckfläche gewährleistet wird. Das Verschwenken beziehungsweise die Verschwenkbarkeit des Bildübertragungselements bietet hierbei den Vorteil, dass die Bildübertragungsoberfläche auf technisch besonders einfach umsetzbare Weise je nach Bedarf dem Druckkopf oder der Druckfläche zuordenbar ist, sodass insbesondere der Druckkopf stets an einer fixen Position verbleiben kann, wodurch sich eine technisch einfache Umsetzung des Verfahrens beziehungsweise Ausbildung der Vorrichtung ergibt. Unter einem Verschwenken ist im Kontext der vorliegenden Erfindung sowohl ein Verkippen um bevorzugt 180°, als auch ein Wegbewegen oder Wegdrehen auf derselben horizontalen oder vertikalen Ebene zu verstehen. Die Verschwenkeinrichtung kann elektromechanisch, pneumatisch oder mechanisch ausgebildet sein.

Bevorzugt wird als Folie ein dehnbares und reisfestes Material, insbesondere Silikonkautschuk oder Silikonelastomer, insbesondere ELASTOSIL^{®}, oder Latex, verwendet, wobei die Folie mit einem Shoregrad in einem Bereich von 2 bis 20 Shore in dem Halterahmen gespannt ist. Insofern weist die Folie vorzugsweise ein dehnbares und reisfestes Material, insbesondere Silikonkautschuk oder Silikonelastomer, insbesondere ELASTOSIL^{®}, oder Latex, auf.

Dadurch ist der Druckbild-Zwischenträger besonders materialsparend und damit kostengünstig herstellbar. Die Folie weist dabei besonders vorteilhafte Materialeigenschaften auf, die zuverlässig eine sichere Übertragung des Druckbildes und damit ein qualitativ hochwertiges Bedrucken der Druckfläche gewährleisten. Der Markenname ELASTOSIL^{®} bezeichnet ein Produkt der Firma Wacker Chemie AG aus Deutschland, bei welchem es sich eine aus vernetztem Silikonkautschuk bestehende Folie mit einer Schichtdicke zwischen 20 bis >400 µm handelt. Der Begriff Shoregrad beziehungsweise die sogenannte Shore-Härte bezeichnet einen in den Normen DIN EN ISO 868, DIN ISO 7619-1 und ASTM D2240-00 festgelegen Werkstoffkennwert für Elastomere und Kunststoffe zur Charakterisierung von deren Elastizitätseigenschaften. Vorzugsweise wird insofern eine Elastomerfolie verwendet beziehungsweise die Folie ist als Elastomerfolie ausgebildet. Vorzugsweise beträgt eine Dicke der Folie maximal 2mm. Besonders bevorzugt erfolgt die Auswahl der Materialeigenschaften der Folie individuell in Abhängigkeit des jeweiligen Anwendungsfalls, das heißt insbesondere, dass die Folie speziell für den jeweiligen Anwendungsfall hergestellt oder zumindest ausgewählt wird.

Zur Herstellung wird die Folie beispielsweise aus einer Ausgangsflüssigkeit, insbesondere 2k- oder Mehrkomponenten-Flüssigkeit, abgegossen. Bevorzugt weist die Folie hydrophile oder hydrophobe Eigenschaften auf. Insbesondere liegt ein Shoregrad der Folie im Bereich von 0,3 bis 20, vorzugsweise 2 bis 15, Shore. Insofern ist Folie in dem Halterahmen vorzugsweise mit 0,3 bis 20, insbesondere 2 bis 15, Shore vorgespannt, wobei die Vorspannung insbesondere ebenfalls in Abhängigkeit des jeweiligen Anwendungsfalls gewählt wird.

Gemäß einer bevorzugten Weiterbildung wird als Andrückvorrichtung ein zumindest teilweise aus einem Elastomermaterial, insbesondere Gelatine oder Silikon, gebildeter und in Richtung der Folie verlagerbarer Andrückkopf mit einer elastisch verformbaren, insbesondere in einem Ausgangszustand konvex ausgebildeten, Andrückfläche, verwendet. Insofern weist eine Andrückvorrichtung der speziell zur Durchführung des erfindungsgemäßen Verfahrens hergerichteten Vorrichtung vorzugsweise einen zumindest teilweise aus einem Elastomermaterial, insbesondere Gelatine oder Silikon, gebildeten und in Richtung der Folie verlagerbarern Andrückkopf mit einer elastisch verformbaren, insbesondere in einem Ausgangszustand konvex ausgebildeten, Andrückfläche auf. Dieses Ausführungsbeispiel bietet den Vorteil, dass sich die Andrückfläche beim Andrücken unter Zwischenschaltung der Folie ausgehend von einem Ausgangspunkt kontinuierlich und passgenau an die Geometrie der Druckfläche anschmiegt, wodurch das Druckbild zuverlässig und im Wesentlichen ohne Lufteinschlüsse und damit verbundenen Qualitätseinbußen auf die Druckfläche übertragbar ist. Vorzugsweise ist der Andrückkopf austauschbar, um eine individuelle Anpassung an den jeweiligen konkreten Anwendungsfall zu ermöglichen. Bevorzugt wird als Elastoermaterial Silikon oder feingranularer Schaumstoff, insbesondere Microfoam, verwendet.

Gemäß einer alternativ bevorzugten Weiterbildung wird als Andrückvorrichtung ein mit einem Fluid, insbesondere Druckluft, befüllbarer oder befüllter Ballon verwendet. Insofern ist die Andrückvorrichtung der speziell zur Durchführung des erfindungsgemäßen Verfahrens hergerichteten Vorrichtung alternativ bevorzugt als mit einem Fluid, insbesondere Druckluft, befüllbarer oder befüllter Ballon ausgebildet. Dadurch ist die Andrückvorrichtung technisch vergleichsweise einfach konzipiert und damit besonders kostengünstig herstellbar. Der Ballon ist aus einem reißfesten und gleichzeitig elastischen Material, vorzugsweise Latex oder Silikon, gebildet. Vorzugsweise beträgt die maximale Materialstärke 1mm. Als Fluid wird vorzugsweise Druckluft verwendet, alternativ ist jedoch auch eine Flüssigkeit möglich. Vorzugsweise wird das Fluid mittels einer Fördereinrichtung in und aus dem Ballon gefördert. Insofern weist die zur Durchführung des erfindungsgemäßen Verfahrens ausgebildete Vorrichtung vorzugsweise eine Fördereinrichtung zum Fördern des Fluids auf. Alternativ bevorzugt ist der Ballon bereits mit dem Fluid befüllt, wobei die Menge an Fluid konstant bleibt. Vorzugsweise ist dem Ballon eine Pneumatiksteuerung zugeordnet, mittels welcher der Andrückdruck einstellbar ist.

Gemäß einer weiteren alternativ bevorzugten Weiterbildung wird als Andrückvorrichtung eine mit Druckluft befüllbare und von der Folie begrenzte oder mitgebildete Druckluftkammer verwendet. Insofern ist die Andrückvorrichtung der speziell zur Durchführung des erfindungsgemäßen Verfahrens hergerichteten Vorrichtung alternativ bevorzugt als eine mit Druckluft befüllbare und von der Folie begrenzte oder mitgebildete Druckluftkammer ausgebildet. Dieses Ausführungsbeispiel bietet den Vorteil, dass die Folie besonderes gleichmäßig und dennoch gezielt mit dem Andrückdruck beaufschlagbar ist. Vorzugsweise ist dabei ein Grundkörper der Druckluftkammer im Wesentlichen wannenförmig ausgebildet, wobei der Druckbild-Zwischenträger dichtend in der Art eines Deckels mit dem Grundkörper verbindbar, beispielsweise mit dem Grundkörper verrastbar, ist, sodass die Folie beziehungsweise der Druckbild-Zwischenträger mit dem Grundkörper die Druckluftkammer bildet. Insofern bildet also die Folie die Druckluftkammer mit. Alternativ ist jedoch auch denkbar, dass der Grundkörper geschlossen mit einer einzelnen flexiblen, bei Druckbeaufschlagung nach außen hin wölbbaren und dem Druckbild-Zwischenträger beziehungsweise der Folie zuordenbaren Wand ausgebildet ist. In diesem Fall ist die Folie auf die flexible Wand außenseitig auflegbar, wobei die flexible Wand bei der Wölbung nach außen hin von der Folie begrenzt wird.

Insbesondere ist vorgesehen, dass der Druckbild-Zwischenträger in einer Lagervorrichtung bewegbar und/oder auswechselbar gelagert wird. Insofern ist vorzugsweise bei der speziell zur Durchführung des erfindungsgemäßen Verfahrens hergerichteten Vorrichtung der Druckbild-Zwischenträger insbesondere in einer Lagervorrichtung bewegbar und/oder auswechselbar gelagert. Dadurch ergibt sich der Vorteil, dass der Druckbild-Zwischenträger auf besonders einfache Weise bei Bedarf, insbesondere bei Beschädigung oder zu Anpassungszwecken, ausgetauscht werden kann. Zudem ermöglicht die bewegliche Lagerung eine erhöhte Flexibilität beim Bedrucken der Druckfläche. Beispielsweise ist die Lagervorrichtung als Rastvorrichtung ausgebildet, wobei eine Rastnase oder eine Rastaufnahme der Lagervorrichtung mit einer Rastaufnahme oder Rastnase des Druckbild-Zwischenträgers, insbesondere dessen Halterahmens, zusammenwirkt, um eine einfach lösbare und dennoch sichere Lagerung des Druckbild-Zwischenträgers zu ermöglichen. Vorzugsweise ist die Lagervorrichtung einstückig mit der zuvor beschriebenen Verschwenkeinrichtung ausgebildet.

Erfindungsgemäß ist vorgesehen, dass bei der Erzeugung des Druckbildes auf der Bildübertragungsoberfläche die Folie durch ein in Richtung der der Bildübertragungsoberfläche gegenüberliegenden Oberfläche verlagerbares Stützelement gestützt und dadurch vorgespannt wird. Insofern ist die speziell zur Durchführung des erfindungsgemäßen Verfahrens hergerichtete Vorrichtung dazu ausgebildet, bei der Erzeugung des Druckbildes auf der Bildübertragungsoberfläche die Folie mittels eines in Richtung der der Bildübertragungsoberfläche gegenüberliegenden Oberfläche verlagerbaren Stützelements zu stützen und dadurch vorzuspannen. Das Stützen hat den Vorteil, dass eine ausreichende Spannung beziehungsweise Vorspannung der Folie sichergestellt ist, sodass eine qualitativ hochwertige Erzeugung des Druckbildes gewährleistet wird.

Die Vorrichtung mit den Merkmalen von Anspruch 10 weist zumindest einen Druckkopf und zumindest ein Bildübertragungselement auf, wobei mittels des Druckkopfes ein Druckbild auf einer Bildübertragungsoberfläche des Bildübertragungselements erzeugbar und das auf der Bildübertragungsoberfläche erzeugte Druckbild durch ein Andrücken der Bildübertragungsoberfläche auf eine unebene, insbesondere konvex oder konkav geformte, Druckfläche des Objekts auf die Druckfläche übertragbar ist und zeichnet sich dadurch aus, dass die Vorrichtung speziell dazu hergerichtet ist, das zuvor erörterte Verfahren wie beschrieben durchzuführen. Es ergeben sich die diesbezüglich bereits genannten Vorteile. Hinsichtlich vorteilhafter Ausgestaltungen und Definitionen wird vollumfänglich auf das zuvor bereits Beschriebene verwiesen.

Besonders bevorzugt ist, wie zuvor bereits beschrieben, vorgesehen, dass das Bildübertragungselement als auswechselbar gelagerter Druckbild-Zwischenträger mit einem Halterahmen und mit einer in dem Halterahmen eben gespannt, insbesondere vorgespannt, gehaltenen Folie, insbesondere Silikonkautschukfolie, ausgebildet ist, und dass die Vorrichtung eine, insbesondere elastisch verformbar oder mit einem Fluid, insbesondere Druckluft, befüllbar ausgebildete, Andrückvorrichtung zum Andrücken der Folie und/oder eine insbesondere einstückig mit der Andrückvorrichtung ausgebildete Lagervorrichtung zum bewegbaren und/oder auswechselbaren Lagern des Druckbild-Zwischenträgers aufweist. Auch hier ergeben sich die diesbezüglich zuvor bereits genannten Vorteile.

Vorzugsweise weist die Vorrichtung eine Verschwenkeinrichtung zum Verschwenken der Folie auf. Die entsprechenden Vorteile und Ausgestaltungen wurden zuvor bereits erörtert.

Erfindungsgemäß ist vorgesehen, dass die Vorrichtung ein in Richtung der Folie verlagerbares Stützelement zum Stützen oder Spannen der Folie aufweist. Es gilt das diesbezüglich bereits Beschriebene.

Das Bildübertragungselement, insbesondere der Druckbild-Zwischenträger, weist einen Halterahmen und eine in dem Halterahmen eingespannte Folie auf und ist speziell zur Verwendung in der zuvor bereits erörterten Vorrichtung ausgestaltet. Bei dem Druckbild-Zwischenträger handelt es sich um ein vorfertigbares und bei der speziell zur Durchführung des erfindungsgemäßen Verfahrens hergerichteten Vorrichtung einsetzbares Element, dessen Eigenschaften, insbesondere Dicke und/oder Vorspannung der Folie, individuell an die Anforderungen des jeweiligen zu bedruckenden Objekts beziehungsweise dessen entsprechender Druckfläche anpassbar sind beziehungsweise angepasst werden. Vorzugsweise ist der Halterahmen aus einem Kunststoff, Holz oder Metall gefertigt, wobei die Folie fest in den Halterahmen eingespannt, also unlösbar in beziehungsweise an diesem befestigt, beispielsweise angeschweißt, ist. Vorzugsweise alternativ ist die Folie zerstörungsfrei lösbar in dem Halterahmen gehalten, beispielsweise lösbar verklemmt oder verklipst. Besonders bevorzugt ist der Halterahmen derart ausgebildet, dass er ausschließlich gekrümmte, also keine abgewinkelten, Ecken aufweist, sodass Spannungsspitzen der Folie vermieden werden und diese insofern über den gesamten Umfang des Halterahmens im Wesentlichen gleichmäßig gespannt ist. Insofern weist der Halterahmen bevorzugt einen runden oder ovalen Querschnitt auf. Insbesondere beträgt ein Durchmesser des Halterahmens 100mm bis 300mm.

### ZEICHNUNGEN

Weitere Vorteile ergeben sich aus der vorliegenden Zeichnungsbeschreibung. In den Zeichnungen sind Ausführungsbeispiele der Erfindung dargestellt.

Es zeigen:
**Fig. 1** ein schematisches Ablaufdiagramm eines vorteilhaften Verfahrens,
**Fig. 2A bis 2D** eine vereinfachte Darstellung einer vorteilhaften Vorrichtung zur Durchführung des Verfahrens gemäß einem ersten Ausführungsbeispiel,
**Fig. 3A bis 3D** eine vereinfachte Darstellung der Vorrichtung gemäß einem zweiten Ausführungsbeispiel,
**Fig. 4A bis 4D** eine vereinfachte Darstellung der Vorrichtung gemäß einem dritten jedoch nicht erfindungsgemäßen Ausführungsbeispiel.

In den Figuren sind gleichartige Elemente mit gleichen Bezugszeichen beziffert. Die Figuren zeigen lediglich Beispiele und sind nicht beschränkend zu verstehen.

Figur 1 zeigt ein schematisches Ablaufdiagramm eines vorteilhaften Verfahrens zum Bedrucken oder Dekorieren eines Objekts. Der Ablauf des Verfahrens soll im Folgenden beispielhaft mit Bezug auf Figuren 2A bis 2D näher erläutert werden. Hierzu zeigen Figuren 2A bis 2D in einer vereinfachten Darstellung einen Querschnitt durch ein erstes Ausführungsbeispiel einer vorteilhaften und speziell zur Durchführung des Verfahrens hergerichteten Vorrichtung 1, jeweils zu verschiedenen Zeitpunkten des Verfahrens.

Die in Figuren 2A bis 2D vereinfacht dargestellte Vorrichtung 1 weist einen Druckkopf 2 und ein Bildübertragungselement 3 mit einer Bildübertragungsoberfläche 4 auf. Bei dem Druckkopf 2 handelt es sich vorliegend um einen Digital-Druckkopf 2, der dazu ausgebildet ist, mittels eines Digitaldruckverfahrens in einem einzigen Arbeitsschritt ein mehrfarbiges Druckbild 5 zu erzeugen. Beispielsweise handelt es sich bei dem Digital-Druckkopf 2 um einen Tintenstrahldrucker, der das Druckbild 5 aus einer hochpigmentierten und vorzugsweise mittels LED-, UV- oder Infrarotlicht härtbaren sowie insbesondere kunststoffbasierten Farbe 5' herstellt. Das Bildübertragungselement 3 ist vorliegend vorteilhafterweise als Druckbild-Zwischenträger 6 ausgebildet, welcher einen insbesondere aus Kunststoff oder Metall gefertigten Halterahmen 7 aufweist, in welchem eine die Bildübertragungsoberfläche 4 aufweisende Folie 8 eben gespannt, insbesondere vorgespannt, gehalten ist. Vorzugsweise ist die Folie 8 dabei fest mit dem Halterahmen 7 verbunden, beispielsweise eingeschweißt oder eingeklebt.

Optional kann die Folie 8 jedoch auch zerstörungsfrei lösbar in dem Halterahmen 7 gehalten sein, beispielsweise lösbar verklemmt. Der Halterahmen ist vorliegend kantenfrei, insbesondere oval, ausgebildet, das heißt er weist - wenn überhaupt - nur gekrümmte, jedoch keine abgewinkelten Ecken auf, sodass die Folie 8 im Wesentlichen gleichmäßig über den gesamten Umfang des Halterahmens 7 gespannt ist. Die Folie 8 ist vorliegend als Elastomerfolie aus einem dehnbaren und reißfesten Material wie beispielsweise Silikonkautschuk oder Silikonelastomer, insbesondere ELASTOSIL^{®}, oder Latex gefertigt. Die Folie weist dabei vorliegend eine Dicke von maximal 2mm auf und ist in Abhängigkeit des konkreten Anwendungsfalls mit einem Shoregrad von 2 bis 20 Shore in dem Halterahmen 7 gespannt.

Die Vorrichtung 1 weist weiterhin eine vorliegend nur beispielhaft dargestellte Lagervorrichtung 9 auf, die dazu ausgebildet ist, das Bildübertragungselement 3, respektive den Druckbild-Zwischenträger 6, bewegbar und/oder auswechselbar in der Vorrichtung 1 zu lagern. Insofern wird der Druckbild-Zwischenträger 6 bewegbar und/oder austauschbar in der Vorrichtung 1 gelagert. Vorzugsweise ist die Lagervorrichtung 9 zu diesem Zweck als Rastvorrichtung ausgebildet, wobei eine vorliegend nicht gezeigte Rastnase oder eine Rastaufnahme der Lagervorrichtung 9 mit einer vorliegend ebenfalls nicht gezeigten Rastaufnahme oder Rastnase des Druckbild-Zwischenträgers 6, insbesondere dessen Halterahmens 7, zusammenwirkt. Zudem weist die Vorrichtung 1 gemäß dem vorliegenden Ausführungsbeispiel eine insbesondere einstückig mit der Lagervorrichtung 9 ausgebildete Verschwenkeinrichtung 10 auf, mittels welcher der Druckbild-Zwischenträger 6 insbesondere um 180° verschwenkbar ist, wie an späterer Stelle noch näher erläutert wird. Optional kann die Verschwenkeinrichtung 10 jedoch auch weggelassen werden. Die Verschwenkeinrichtung 10 ist vorliegend elektromechanisch, pneumatisch, oder mechanisch ausgebildet.

Das Verfahren beginnt in einem ersten Schritt S1, der in Figur 2A beispielhaft dargestellt ist. Hierbei wird mittels des Digital-Druckkopfes 2 das vorliegend mehrfarbige Druckbild 5 in einem einzigen Arbeitsschritt auf der Bildübertragungsoberfläche 4 des Bildübertragungselements 3 beziehungsweise der Folie 8 des Druckbild-Zwischenträgers 6 erzeugt. Insofern ist zumindest in Schritt S1 der Druckbild-Zwischenträger 6 derart in der Vorrichtung 1 angeordnet beziehungsweise in der Lagervorrichtung 9 gelagert, dass die Bildübertragungsoberfläche 4 dem Digital-Druckkopf 2 zugewandt und eine der Bildübertragungsoberfläche gegenüberliegende Oberfläche 12 der Folie 8 von dem Digital-Druckkopf 2 angewandt ist.

Gemäß dem vorliegenden Ausführungsbeispiel wird das Druckbild 5 dabei mittels eines Digitaldruckverfahrens erzeugt, wobei der Digital-Druckkopf 2 die das Druckbild 5 bildende hochpigmentierte und insbesondere härtbare Farbe 5' in einem Einphasen- oder Mehrphasendruck auf der Bildübertragungsoberfläche 4 erzeugt. Einzelne Farbtropfen der Farbe 5' werden dabei mit einer jeweiligen Größe beziehungsweise Farbmenge von 1 bis 2 Picoliter pro Pixel aufgebracht. Hierzu wird der Digital-Druckkopf 2 insbesondere mehrfach über die Bildübertragungsoberfläche 4 entlang bewegt, wie in Figur 2A beispielhaft anhand eines ersten Pfeils 11 dargestellt ist. Alternativ kann der Digital-Druckkopf 2 jedoch auch fixiert sein und der Druckbild-Zwischenträger 6 wird entlang des Digital-Druckkopfes 2 bewegt. In diesem Fall ist der Druckbild-Zwischenträger 6 zumindest beweglich in der Lagervorrichtung 9 gelagert. Vorliegend wird das Druckbild 5 dabei vollständig in einem einzigen Arbeitsschritt erzeugt, wobei vorliegend das Aufbringen der Farbe 5' nach unten, also in Richtung der Gravitationskraft, erfolgt, um ein Verstopfen von Düsen des Digital-Druckkopfes 2 zu vermeiden.

Die Folie 8 wird während des Aufbringens des Druckbildes 5 auf ihre Bildübertragungsoberfläche 4 durch ein in Figur 2A gestrichelt dargestelltes Stützelement 13 gestützt, insbesondere um eine ausreichende Spannung beziehungsweise Vorspannung der Folie 8 sicherzustellen. Dazu ist das Stützelement 13 in Richtung der der Bildübertragungsoberfläche 4 gegenüberliegenden Oberfläche 12 verlagerbar, wie in Figur 2A anhand eines gestrichelten zweiten Pfeils 14 dargestellt ist.

Nach der Erzeugung des Druckbildes 5 auf der Bildübertragungsoberfläche 4 wird das Druckbild 5 in einem Zwischenschritt S1.1 einer Strahlungsbehandlung unterzogen, wodurch die Farbe 5' angeliert und dadurch die Viskosität des Druckbildes 5 gesteigert wird. Hierdurch wird auf vorteilhafte Weise insbesondere ein Verlaufen der Farbe 5' und damit eine Qualitätsverschlechterung des Druckbildes 5 vermieden. Im Rahmen der Strahlungsbehandlung wird die härtbare Farbe 5' mittels einer Strahlungsquelle, beispielsweise zumindest einer Microwellen, LED- oder UV-Lampe pulsartig mit einer Bestrahlungsdauer im Nanosekundenbreich bestrahlt. Die Parameter der Strahlungsbehandlung werden dabei individuell in Abhängig des jeweiligen Anwendungsfalls, also insbesondere in Abhängigkeit der gewählten Farbe 5', der Größe des Druckbildes 5 und/oder den Eigenschaften der Folie 8, gewählt. Die Auswahl beziehungsweise Einstellung der Parameter erfolgt dabei derart, dass ein problemloser Abriss der einzelnen Farbtröpfchen, also des Druckbildes 5, von der Bildübertragungsoberfläche 4 gewährleistet ist.

Figur 2B zeigt beispielhaft eine vereinfachte Darstellung der Vorrichtung 1 während eines nächsten Schritts S2. In Schritt S2 wird der Druckbild-Zwischenträger 6 gemäß dem vorliegenden Ausführungsbeispiel mittels der Verschwenkeinrichtung 10 um vorzugsweise 180° verschwenkt, wie in Figur 2B beispielhaft anhand von dritten Pfeilen 15 dargestellt ist, und dadurch von dem Digital-Druckkopf 2 abgewandt. Anschließend wird mittels einer an späterer Stelle noch näher erläuterten Andrückvorrichtung 16 der Vorrichtung 1 die der Bildübertragungsoberfläche 4 gegenüberliegende Oberfläche 12 der Folie 8 mit einem voreingestellten Andrückdruck 17 beaufschlagt. Die Beaufschlagung erfolgt dabei räumlich betrachtet nach unten, also in Richtung der Gravitationskraft. Wie in Figur 2C gezeigt ist, dient diese Beaufschlagung dazu, in einem weiteren Schritt S3 die aufgrund des Verschwenkens nunmehr einer Druckfläche 18 eines zu bedruckenden Objekts 19 zugewandte Bildübertragungsoberfläche 4 an die Druckfläche 18 anzudrücken und dadurch das Druckbild 5 auf die Druckfläche 18 beziehungsweise das Objekt 19 zu übertragen. Wie in Figur 2C gut zu erkennen ist, wird während des Andrückens eine Oberfläche der Andrückvorrichtung zumindest bereichsweise derart verformt, dass sie komplementär zu der Druckfläche ist, sich also gleichmäßig an die Druckfläche anschmiegt. Dadurch wird die Folie 8 gleichmäßig mit dem Andrückdruck 17 beaufschlagt. Die Lagervorrichtung 9 und/oder die Verschwenkeinrichtung 10 sind derart ausgebildet, dass sie während des Verschwenkens eine präzise Fixierung beziehungsweise Justierung des Druckbild-Zwischenträgers 6, insbesondere mit einer Genauigkeit von mindesten 1µm, gewährleisten, um eine exakte Übertragung des Druckbildes 5 auf die Druckfläche 18 sicherzustellen. Die Einstellung des Andrückdrucks 17, also insbesondere die Auswahl der Größenordnung und/oder Dauer der Beaufschlagung, erfolgt dabei in Abhängigkeit der jeweiligen Eigenschaften der Folie 8, Farbe 5' und/oder der Druckfläche 18 beziehungsweise des Objekts 19. Optional wird das Objekt 19, insbesondere die Druckfläche 18, vor dem Andrücken, also insbesondere vor Schritt S2 oder S3, vorbehandelt, vorzugsweise gereinigt und/oder elektrostatisch entladen, um eine optimale Übertragung des Druckbildes 5 beziehungsweise der Farbe 5' zu gewährleisten. Beispielsweise wird die Druckfläche 18 dazu mit einem Ionisationsluftstrahl beaufschlagt, um die Druckfläche 18 zu entladen. Daraufhin wird in einem letzten Schritt S4, der in Figur 2D gezeigt ist, das fertig bedruckte Objekt 19 erhalten, das insofern auf seiner Druckfläche 18 das Druckbild 5 aufweist. Vorliegend ist die Druckfläche 18 aus Kunststoff gebildet, es handelt sich also um eine Kunststoffoberfläche. Jedoch sind auch andersartige Druckflächen 18 durch das vorstehend beschriebene Verfahren auf vorteilhafte Weise bedruckbar.

Die Verwendung des Druckbild-Zwischenträgers 6 gewährleistet dabei insbesondere durch die Folie 8 eine optimale Anpassung an die Oberflächengeometrie der Druckfläche 18, um eine passgenaue Übertragung des Druckbildes 5 und damit ein qualitativ hochwertiges Bedrucken des Objekts 19 sicherzustellen. Da der Druckbild-Zwischenträger 6 austauschbar ist, ist bei dem vorstehend beschriebenen Verfahren beziehungsweise der vorstehend beschriebenen Vorrichtung 1 weiterhin eine hohe Flexibilität hinsichtlich Anpassungen an die jeweiligen Druckanforderungen des zu bedruckenden Objekts 19 gewährleistet. Insofern können die Druckeigenschaften des Verfahrens beziehungsweise der Vorrichtung 1 durch einen einfach durchführbaren Austausch des Druckbild-Zwischenträgers 6 individuell auf das zu bedruckende Objekt 19 abgestimmt werden, wobei die Eigenschaften des Druckbild-Zwischenträgers 6, also insbesondere die Materialeigenschaften der Folie 8 und oder deren Vorspannungsgrad, ebenfalls individuell anpassbar sind beziehungsweise angepasst werden.

Wie in Figuren 2C und 2D zu erkennen ist, ist das zu bedruckende Objekt 19 beispielhaft kugelförmig dargestellt, sodass die Druckfläche 18 konvex ausgebildet ist. Hierbei handelt es sich jedoch nur um ein Beispiel zur Verdeutlichung der Erfindung. Selbstverständlich ist mit dem vorliegenden vorteilhaften Verfahren beziehungsweise der vorteilhaften Vorrichtung 1 auch eine konkav ausgebildete oder eine andersartige Oberflächengeometrie aufweisende Druckfläche 18 mit dem Druckbild 5 bedruckbar. Insofern ist die vorliegende Erfindung nicht auf das Bedrucken konvexer Druckflächen 18 beschränkt.

Optional kann in Schritt S2 auf das Verschwenken des Druckbild-Zwischenträgers 6 verzichtet werden. Um in diesem Fall die Bildübertragungsoberfläche 4 von dem Digital-Druckkopf 2 abzuwenden beziehungsweise die Bildübertragungsoberfläche 4 der Druckfläche 18 zuzuwenden, kann beispielsweise der Digital-Druckkopf 2 wegbewegt und dafür das Objekt 19 an der vorherigen Position des Digital-Druckkopfes 2 angeordnet werden. Auch ist denkbar, den Druckbild-Zwischenträger 6 ohne Verschwenken zu dem Objekt 19 zu rotieren.

Gemäß dem in Figuren 2A bis 2D gezeigten ersten Ausführungsbeispiel der Vorrichtung 1 weist die Andrückvorrichtung 16 einen in Richtung der Folie 8 verlagerbaren Andrückkopf 20 auf. Die Vorrichtung 1 weist entsprechend vorliegend nicht gezeigte Verlagermittel auf, die die Verlagerung des Andrückkopfes 20 ermöglichen, wobei insbesondere mittels der Verlagermittel auch der Andrückkdruck 17 einstellbar ist. Der Andrückkopf 20 ist zumindest teilweise aus einem Elastomermaterial, insbesondere Gelatine, feingranularer Schaumstoff oder Silikon, gefertigt und damit zumindest teilweise elastisch verformbar ausgebildet. Vorliegend ist der Andrückkopf 20 vollständig aus dem Elastomermaterial gefertigt. Alternativ kann der Andrückkopf 20 beispielsweise auch einen unverformbaren, insbesondere aus Metall oder Hartkunststoff gefertigten, Kern aufweisen, der von dem Elastomermaterial ummantelt ist. Der Andrückkopf 20 weist insofern in jedem Fall außenseitig eine elastisch verformbare Andrückfläche 21 auf, die der Folie 8 beziehungsweise der Oberfläche 12 zuordenbar beziehungsweise zugeordnet ist. Vorliegend ist die Andrückfläche 21 in einem Ausgangszustand konvex ausgebildet, kann jedoch auch eine andersartige Oberflächengeometrie aufweisen. Wie zuvor bereits erwähnt, wird die Folie 8 beziehungsweise die Bildübertragungsoberfläche 4 mittels der Andrückvorrichtung 16, vorliegend des Andrückkopfes 20, an die Druckfläche 18 zur Übertragung des Druckbildes 5 angedrückt. Wie diesbezüglich insbesondere in Figur 2C gut zu erkennen ist, schmiegt sich dabei der Andrückkopf beziehungsweise dessen Andrückfläche 21 unter Zwischenschaltung der Folie 8 mit fortlaufendem Andrücken kontinuierlich an die Druckfläche 18 an, sodass sie zumindest bereichsweise komplementär zu der Druckfläche 18 ist. Insofern passt sich der Andrückkopf 20 beziehungsweise die elastisch verformbare Andrückfläche 21 während des Andrückens optimal an die Oberflächengeometrie der Druckfläche 18 an. Dies gewährleistet insbesondere in Verbindung mit der flexiblen Folie 8 auf vorteilhafte Weise ein passgenaues Andrücken der Bildübertragungsoberfläche 4 an die Druckfläche 18, wodurch der Anpressdruck 17 gleichmäßig auf die Druckfläche 18 verteilt wird beziehungsweise auf diese einwirkt. Dadurch wird das Druckbild 5 im Wesentlichen ohne Qualitätsverluste übertragen und ein qualitativ hochwertiges Bedrucken des Objekts 19 sichergestellt. Dabei wird die Folie 8 insbesondere durch die im Ausgangszustand konvexe Ausbildung der Andrückfläche 21 Im Wesentlichen punktuell, also von einem Ausgangspunkt ausgehend, mit dem Andrückdruck 17 beaufschlagt, sodass im Verlauf des Andrückens Verwerfungen oder Falten der Folie 8 und/oder Lufteinschlüsse zwischen der Bildübertragungsoberfläche 4 und der Druckfläche 18, die die Qualität des Druckbildes 5 negativ beeinträchtigen können, im Wesentlichen vermieden werden.

Figuren 3A bis 3D zeigen den vorstehend beschriebenen Ablauf des Verfahrens anhand eines zweiten Ausführungsbeispiels der Vorrichtung 1. Gleiche Elemente sind insofern mit denselben Bezugszeichen beziffert, bezüglich welcher auf das vorstehend Beschriebene verwiesen wird. Im Folgenden sollen daher nur noch die Unterschiede näher erläutert werden.

Das zweite, in den Figuren 3A bis 3D gezeigte, Ausführungsbeispiel der Vorrichtung 1 unterscheidet sich von dem zuvor anhand der Figuren 2A bis 2D beschriebenen ersten Ausführungsbeispiel dadurch, dass die Andrückvorrichtung 16 als in Richtung der Oberfläche 12 verlagerbarer und mit einem Fluid, insbesondere Druckluft oder eine Flüssigkeit, befüllter Ballon 22 ausgebildet ist. Der Ballon 22 ist elastisch verformbar beziehungsweise dehnbar ausgebildet und vorzugsweise aus Silikon oder Latex mit einer maximalen Wandstärke von 1mm gefertigt. Analog zu dem Andrückkopf 20 ist der Ballon 22 mittels nicht gezeigter Verlagermittel zu der Oberfläche 12 verlagerbar, wie beispielsweise in Figur 3B gezeigt ist. Vorliegend ist der Ballon 22 geschlossen ausgebildet und insofern stets mit einer konstanten Menge an Fluid befüllt. Alternativ kann der Ballon 22 jedoch auch ein Ventil aufweisen, mittels welchem er mit dem Fluid befüllbar ist beziehungsweise mittels welchem das Fluid aus dem Ballon entnehmbar ist. In diesem Fall weist die Vorrichtung eine vorliegend nicht gezeigte Fördereinrichtung, beispielsweise Pneumatiksteuerung, zum Fördern des Fluids auf, wobei insbesondere durch die geförderte Menge an Fluid die Verlagerung des Ballons 22 und/oder der Andrückdruck 17 steuerbar ist.

Der Ablauf des Verfahrens ist bei dem zweiten Ausführungsbeispiel im Wesentlichen identisch zu dem ersten Ausführungsbeispiel. Wie insbesondere in Figuren 3B und 3C zu erkennen ist, schmiegt sich der Ballon 22 aufgrund des durch das Fluid bewirkten Innendrucks ähnlich zu dem Andrückkopf 20 von einem Ausgangspunkt ausgehend mit fortlaufendem Andrücken kontinuierlich unter Zwischenschaltung der Folie 8 an die Oberflächengeometrie der Druckfläche 18 an, sodass das Druckbild 5 optimal und im Wesentlichen ohne Lufteinschlüsse zwischen der Bildübertragungsoberfläche 4 und der Druckfläche 18 auf die Druckfläche 18 übertragen wird. Die Ausbildung der Andrückvorrichtung 16 als Ballon 22 bietet dabei den Vorteil, dass es sich um eine besonders kostengünstig herstellbare Ausführungsform der Andrückvorrichtung 16 handelt. Zudem ist bei einer Ausbildung des Ballons 22 als mittels der Fördereinrichtung befüllbarer Ballon 22 der Andrückdruck 17 auf einfache Weise durch die Menge an gefördertem Fluid einstellbar.

Figuren 4A bis 4D zeigen den Ablauf des Verfahrens anhand eines dritten nicht erfindungsgemäßen Ausführungsbeispiels der Vorrichtung 1. Gleiche Elemente sind insofern mit denselben Bezugszeichen beziffert, bezüglich welcher auf das vorstehend beschriebene verwiesen wird. Im Folgenden sollen daher nur noch die Unterschiede näher erläutert werden.

Das dritte, in den Figuren 4A bis 4D gezeigte, Ausführungsbeispiel der Vorrichtung 1 unterscheidet sich von den vorherigen beiden Ausführungsbeispielen dadurch, dass die Andrückvorrichtung 16 als eine mit Druckluft befüllbare und von der Folie 8 mitgebildete oder begrenzte Druckluftkammer 23 ausgebildet ist. Die Druckluftkammer 23 weist einen vorliegend wannenförmig ausgebildeten Grundkörper 24 auf. Zumindest zwei Seitenwände 25 des Grundkörpers 24 weisen dabei jeweils eine als Öffnung ausgebildete Aufnahme 26 auf, in welchen der Halterahmen 7 des Druckbild-Zwischenträgers 6 lösbar befestigt, vorzugsweise verrastet, ist. Insofern bilden bei dem vorliegenden dritten Ausführungsbeispiel die Aufnahmen 26 die Lagervorrichtung 9, welche in diesem Fall einstückig mit der Andrückvorrichtung 16, vorliegend der Druckluftkammer 23, ausgebildet ist. Wie insbesondere in dem in Figur 4A dargestellten Querschnitt der Vorrichtung 1 zu erkennen ist, ist der Druckbild-Zwischenträger 6 dadurch derart in den Grundkörper 24 eingesteckt, dass die Folie 8 die offene Seite des wannenförmigen Grundkörpers 24 dichtend abschließt. Insofern wird die Druckluftkammer 23 vorliegend durch die Folie 8 mitgebildet, welche dichtend in der Art eines Deckels auf den Grundkörper 24 aufgelegt ist.

Die Druckluftkammer 23 beziehungsweise deren Grundkörper 24 weist in einer Bodenwand 27 eine Öffnung 28 auf, die einen Ein- und Auslass für die Druckluft, mit welcher die Druckluftkammer 23 befüllbar ist, bildet. Vorzugsweise ist dabei an beziehungsweise in der Öffnung 28 ein vorliegend nicht gezeigtes Ventil angeordnet, beispielsweise um einen Druckabfall durch einen unkontrollierten Abfluss der Druckluft zu vermeiden. Zum Fördern der Druckluft in und aus der Druckluftkammer 23 weist die Vorrichtung 1 eine vorliegend nicht gezeigte Fördereinrichtung auf, die fluidtechnisch mit der Öffnung 28 verbunden ist und dazu dient, den Zu- und Abfluss der Druckluft zu steuern und dadurch den Andrückdruck 17 einzustellen.

Der Ablauf des Verfahrens ist auch bei dem vorliegenden dritten Ausführungsbeispiel im Wesentlichen identisch zu den beiden vorherigen Ausführungsbeispielen. In den Schritten S2 und S3 wird, wie beispielsweise in Figuren 4B und 4C dargestellt ist, zur Erzeugung des Andrückdrucks 17 beziehungsweise zur Beaufschlagung der Folie 8 mit dem Andrückdruck 17 die Druckluft durch die Öffnung 28 ins Innere der Druckluftkammer 23 gefördert. Durch den gegenüber dem Umgebungsdruck erhöhten Innendruck der Druckluftkammer 23 wölbt sich die flexible, die Druckluftkammer 23 mitbildende Folie 8 nach außen und wird dadurch in Schritt S3 mit ihrer Bildübertragungsoberfläche 4 an die Druckfläche 18 angedrückt, wie in Figur 4C dargestellt ist. Die Druckluftkammer 23 bietet dabei insbesondere den Vorteil, dass sich der Andrückdruck 17 besonders gleichmäßig über die Oberfläche 12 verteilt, wodurch Faltenbildung der Folie 8 und/oder Lufteinschlüsse besonders vorteilhaft vermieden werden. Zudem ist der Andrückdruck 17 bei diesem Ausführungsbeispiel besonders präzise steuerbar, sodass eine die Folie 8 und/oder die Druckfläche 18 besonders schonende Übertragung des Druckbildes 5 ermöglicht ist.

Alternativ dazu, dass die Folie 8 die Druckluftkammer 23 mitbildet, kann bei dem dritten Ausführungsbeispiel auch vorgesehen sein, dass die Folie 8 die Druckluftkammer 23 nur begrenzt. In diesem Fall ist der Grundkörper 23 geschlossen ausgebildet, wobei er anstatt der zuvor erwähnten offenen Seite eine der Folie 8 zuordenbare flexible Wand 29 aufweist, die in den Figuren 4A bis 4C anhand von gestrichelten Linien angedeutet ist. In diesem Fall ist die Folie 8 auf die flexible Wand 29 außenseitig aufgelegt. Wird die Druckluftkammer 23 zur Beaufschlagung der Folie 8 beziehungsweise deren Oberfläche 12 mit dem Andrückdruck 17 mit Druckluft befüllt, so wölbt sich die flexible Wand 29 nach außen, wobei sich die aufgelegte Folie 8 entsprechend ebenfalls mit wölbt. Insofern ist in diesem Fall in Schritt S3 die Folie 8 zwischen der den Andrückdruck 17 ausübenden flexiblen Wand 29 und der Druckfläche 18 zwischengeschaltet. Da die Folie 8, wie zuvor bereits mehrfach erwähnt, jedoch gespannt ist und insofern eine gewisse Eigenspannung aufweist, wird die flexible Wand 29 von der Folie 8 in ihrer Auswölbung begrenzt.

### Bezugszeichenliste

- 1: Vorrichtung
- 2: Druckkopf, Digital-Druckkopf
- 3: Bildübertragungselement
- 4: Bildübertragungsoberfläche
- 5: Druckbild
- 5': Farbe
- 6: Druckbild-Zwischenträger
- 7: Halterahmen
- 8: Folie
- 9: Lagervorrichtung
- 10: Verschwenkeinrichtung
- 11: Erster Pfeil
- 12: Gegenüberliegende Oberfläche
- 13: Stützelement
- 14: Zweiter Pfeil
- 15: Dritter Pfeil
- 16: Andrückvorrichtung
- 17: Andrückdruck
- 18: Druckfläche
- 19: Objekt
- 20: Andrückkopf
- 21: Andrückfläche
- 22: Ballon
- 23: Druckluftkammer
- 24: Grundkörper
- 25: Seitenwände
- 26: Aufnahme
- 27: Bodenwand
- 28: Öffnung
- 29: Flexible Wand

## Patentansprüche

1. Verfahren zum Bedrucken oder Dekorieren eines Objekts (19), welches zumindest eine unebene, insbesondere konvex oder konkav geformte, Druckfläche (18) aufweist, die mit zumindest einem Druckbild (5) bedruckt wird, wobei zum Bedrucken der Druckfläche (18) das Druckbild (5) mittels zumindest eines Digital-Druckkopfes (2) durch ein Digitaldruckverfahren auf einer Bildübertragungsoberfläche (4) eines Bildübertragungselements (3) erzeugt und anschließend das Druckbild (5) durch ein Andrücken der Bildübertragungsoberfläche (4) an die Druckfläche (18) auf die Druckfläche (18) übertragen wird, wobei als Bildübertragungselement (3) ein auswechselbarer Druckbild-Zwischenträger (6) mit einem Halterahmen (7) und mit einer in dem Halterahmen (7) eben gespannt, insbesondere vorgespannt, gehaltenen und die Bildübertragungsoberfläche (4) aufweisenden Folie (8), insbesondere Elastomerfolie, verwendet wird, und wobei das Andrücken der Bildübertragungsoberfläche (4) mittels zumindest einer verlagerbaren, insbesondere elastisch verformbaren oder mit einem Fluid, insbesondere Druckluft, befüllbaren, Andrückvorrichtung (16) durchgeführt wird, wobei durch die Andrückvorrichtung (16) eine der Bildübertragungsoberfläche (4) gegenüberliegende Oberfläche (12) der Folie (8) mit einem voreingestellten Andrückdruck (17) beaufschlagt wird, um die Bildübertragungsoberfläche (4) an die Druckfläche (18) anzudrücken und dadurch das Druckbild (5) von der Bildübertragungsoberfläche (4) auf die Druckfläche (5) zu übertragen, **dadurch gekennzeichnet, dass** bei der Erzeugung des Druckbildes (5) auf der Bildübertragungsoberfläche (4) die Folie (5) durch ein in Richtung der der Bildübertragungsoberfläche (4) gegenüberliegenden Oberfläche (12) verlagerbares Stützelement (13) gestützt und dadurch vorgespannt wird.

2. Verfahren nach Anspruch 1, **dadurch gekennzeichnet, dass** das Druckbild (5) mittels Inkjet-Verfahren erzeugt wird.

3. Verfahren nach einem der vorhergehenden Ansprüche, **dadurch gekennzeichnet, dass** vor dem Andrücken das Druckbild (5) einer Strahlungsbehandlung zur Steigerung der Viskosität des Druckbildes (5) unterzogen wird, und dass für das Druckbild (5) eine hochpigmentierte, insbesondere mittels LED-, UV- oder Infrarotlicht härtbare Farbe (5') verwendet wird.

4. Verfahren nach einem der vorhergehenden Ansprüche, **dadurch gekennzeichnet, dass** der Druckbild-Zwischenträger (6) vor dem Andrücken mittels einer Verschwenkeinrichtung (10), insbesondere um 180°, verschwenkt wird.

5. Verfahren nach einem der vorhergehenden Ansprüche, **dadurch gekennzeichnet, dass** als Folie (8), insbesondere Elastomerfolie, ein dehnbares und reisfestes Material, insbesondere Silikonelastomer oder Silikonkautschuk oder Latex, verwendet wird, wobei die Folie (8) mit einem Shoregrad in einem Bereich von 2 bis 20 Shore in dem Halterahmen (7) gespannt ist.

6. Verfahren nach einem der vorhergehenden Ansprüche, **dadurch gekennzeichnet, dass** als Andrückvorrichtung (16) ein zumindest teilweise aus einem Elastomermaterial, insbesondere Gelatine oder Silikon, gebildeter und in Richtung der Folie verlagerbarer Andrückkopf (20) mit einer elastisch verformbaren, insbesondere in einem Ausgangszustand konvex ausgebildeten, Andrückfläche (21) verwendet wird.

7. Verfahren nach einem der Ansprüche 1 bis 5, **dadurch gekennzeichnet, dass** als Andrückvorrichtung (16) ein mit einem Fluid, insbesondere Druckluft, befüllbarer oder befüllter Ballon (22) verwendet wird.

8. Verfahren nach einem der Ansprüche 1 bis 5, **dadurch gekennzeichnet, dass** als Andrückvorrichtung (16) eine mit Druckluft befüllbare und von der Folie (8) begrenzte oder mitgebildete Druckluftkammer (23) verwendet wird.

9. Verfahren nach einem der vorhergehenden Ansprüche, **dadurch gekennzeichnet, dass** der Druckbild-Zwischenträger (6) in einer Lagervorrichtung (9) bewegbar und/oder auswechselbar gelagert wird.

10. Vorrichtung (1) zur Durchführung des Verfahrens nach einem oder mehreren der vorstehenden Ansprüche, nämlich zum Bedrucken oder Dekorieren eines Objekts (19), die zumindest einen Digital-Druckkopf (2) und zumindest ein Bildübertragungselement (3) aufweist, wobei mittels des Digital-Druckkopfes (2) ein Druckbild (5) auf einer Bildübertragungsoberfläche (4) des Bildübertragungselements (3) erzeugbar ist und das auf der Bildübertragungsoberfläche (4) erzeugte Druckbild (5) durch ein Andrücken der Bildübertragungsoberfläche (4) auf eine unebene, insbesondere konvex oder konkav geformte, Druckfläche (18) des Objekts (19) auf die Druckfläche (18) übertragbar ist, wobei als Bildübertragungselement (3) ein auswechselbarer Druckbild-Zwischenträger (6) mit einem Halterahmen (7) und mit einer in dem Halterahmen (7) eben gespannt, insbesondere vorgespannt, gehaltenen und die Bildübertragungsoberfläche (4) aufweisenden Folie (8), insbesondere Elastomerfolie, vorgesehen ist, und wobei für das Andrücken der Bildübertragungsoberfläche (4) eine verlagerbare, insbesondere elastisch verformbare oder mit einem Fluid, insbesondere Druckluft, befüllbare, Andrückvorrichtung (16) vorgesehen ist, wobei durch die Andrückvorrichtung (16) eine der Bildübertragungsoberfläche (4) gegenüberliegende Oberfläche (12) der Folie (8) mit einem voreingestellten Andrückdruck (17) beaufschlagbar ist, um die Bildübertragungsoberfläche (4) an die Druckfläche (18) anzudrücken und dadurch das Druckbild (5) von der Bildübertragungsoberfläche (4) auf die Druckfläche (5) zu übertragen, **dadurch gekennzeichnet, dass** die Vorrichtung (1) ein in Richtung der Folie (8) verlagerbares Stützelement (13) zum Stützen und Spannen der Folie (8) bei der Erzeugung des Druckbildes (5) auf der Bildübertragungsoberfläche (4) der Folie (5) aufweist.

11. Vorrichtung nach Anspruch 10, **dadurch gekennzeichnet, dass** die Andrückvorrichtung (16) eine Lagervorrichtung (9) zum bewegbaren und/oder auswechselbaren Lagern des Druckbild-Zwischenträgers (6), aufweist.

12. Vorrichtung nach Anspruch 11, **dadurch gekennzeichnet, dass** die Vorrichtung (1) eine Verschwenkeinrichtung (10) zum Verschwenken der Folie (8) vor dem Andrücken an die Druckfläche (18) aufweist.

## Claims

1. Method for printing on or decorating an object (19) which has at least one uneven, in particular convex or concave, printing face (18) on which at least one printed image (5) is printed, wherein, in order to print on the printing face (18), the printed image (5) is produced on an image transfer surface (4) of an image transfer element (3) by means of at least one digital print head (2) by a digital printing process and then the printed image (5) is transferred onto the printing face (18) by pressing the image transfer surface (4) onto the printing face (18), wherein an interchangeable printed image intermediate carrier (6) is used as the image transfer element (3), which carrier comprises a holding frame (7) and comprises a film (8), in particular an elastomer film, which is held flat, in particular pre-tensioned, in the holding frame (7), and has the image transfer surface (4), and wherein the image transfer surface (4) is pressed by means of at least one pressing device (16) which can be displaced, in particular is elastically deformable or can be filled with a fluid, in particular compressed air, wherein the pressing device (16) applies a preset pressing pressure (17) to a surface (12) of the film (8) opposite the image transfer surface (4) in order to press the image transfer surface (4) onto the printing face (18) and thereby transfer the printed image (5) from the image transfer surface (4) onto the printing face (5), **characterized in that** during the production of the printed image (5) on the image transfer surface (4), the film (5) is supported and thus pre-tensioned by a support element (13) which can be displaced in the direction of the surface (12) opposite the image transfer surface (4).

2. Method according to claim 1, **characterized in that** the printed image (5) is produced by means of an inkjet process.

3. Method according to any of the preceding claims, **characterized in that**, before the pressing, the printed image (5) is subjected to a radiation treatment to increase the viscosity of the printed image (5), and **in that** a highly pigmented ink (5') which can be cured in particular by means of LED, UV or infrared light is used for the printed image (5).

4. Method according to any of the preceding claims, **characterized in that** the printed image intermediate carrier (6) is pivoted by means of a pivoting device (10), in particular by 180°, before it is pressed on.

5. Method according to any of the preceding claims, **characterized in that** a stretchable and tear-resistant material, in particular silicone elastomer or silicone rubber or latex, is used as the film (8), in particular the elastomer film, wherein the film (8) is tensioned in the holding frame (7) at a Shore degree in a range of 2 to 20 Shore.

6. Method according to any of the preceding claims, **characterized in that** a pressing head (20) is used as the pressing device (16), which head is formed at least in part from an elastomer material, in particular gelatin or silicone, can be moved in the direction of the film and has an elastically deformable pressing face (21), which in particular is convex in an initial state.

7. Method according to any of claims 1 to 5, **characterized in that** a balloon (22) which can be filled or is filled with a fluid, in particular compressed air, is used as the pressing device (16).

8. Method according to any of claims 1 to 5, **characterized in that** a compressed air chamber (23) which can be filled with compressed air and is delimited or co-formed by the film (8) is used as the pressing device (16).

9. Method according to any of the preceding claims, **characterized in that** the printed image intermediate carrier (6) is movably and/or interchangeably mounted in a mounting device (9).

10. Device (1) for carrying out the method according to one or more of the preceding claims, namely for printing on or decorating an object (19), which device has at least one digital print head (2) and at least one image transfer element (3), wherein a printed image (5) can be produced on an image transfer surface (4) of the image transfer element (3) by means of the digital print head (2) and the printed image (5) produced on the image transfer surface (4) can be transferred onto an uneven, in particular convex or concave, printing face (18) of the object (19) by pressing the image transfer surface (4) onto the printing face (18), wherein an interchangeable printed image intermediate carrier (6) is provided as the image transfer element (3), which carrier comprises a holding frame (7) and comprises a film (8), in particular an elastomer film, which is held flat, in particular pre-tensioned, in the holding frame (7) and has the image transfer surface (4), and wherein, for the pressing of the image transfer surface (4), a pressing device (16) is provided which can be displaced, in particular is elastically deformable or can be filled with a fluid, in particular compressed air, wherein a preset pressing pressure (17) can be applied to a surface (12) of the film (8) opposite the image transfer surface (4) by the pressing device (16) in order to press the image transfer surface (4) onto the printing face (18) and thereby transfer the printed image (5) from the image transfer surface (4) onto the printing face (5), **characterized in that** the device (1) has a support element (13), which can be displaced in the direction of the film (8), for supporting and tensioning the film (8) during the production of the printed image (5) on the image transfer surface (4) of the film (5).

11. Device according to claim 10, **characterized in that** the pressing device (16) has a mounting device (9) for movably and/or interchangeably mounting the printed image intermediate carrier (6).

12. Device according to claim 11, **characterized in that** the apparatus (1) has a pivoting apparatus (10) for pivoting the film (8) before it is pressed against the printing face (18).

## Revendications

1. Procédé d'impression ou de décoration d'un objet (19), lequel présente au moins une surface d'impression (18) non plane, en particulier convexe ou concave, qui est imprimée avec au moins une image d'impression (5), dans lequel pour imprimer la surface d'impression (18) l'image d'impression (5) est générée sur une surface de transmission d'image (4) d'un élément de transmission d'image (3) par un procédé d'impression numérique au moyen d'au moins une tête d'impression numérique (2) et ensuite l'image d'impression (5) est transmise sur la surface d'impression (18) par une application de la surface de transmission d'image (4) contre la surface d'impression (18), dans lequel un support intermédiaire d'image d'impression (6) interchangeable avec un cadre de maintien (7) et avec un film (8), en particulier un film élastomère maintenu dans le cadre de maintien (7), de manière tendue à plat, en particulier précontrainte, et présentant la surface de transmission d'image (4) est utilisé comme élément de transmission d'image (3), et dans lequel l'application de la surface de transmission d'image (4) est effectuée au moyen d'au moins un dispositif d'application (16) déplaçable, en particulier déformable élastiquement ou pouvant être rempli avec un fluide, en particulier de l'air comprimé, dans lequel une surface (12) du film (8) opposée à la surface de transmission d'image (4) est sollicitée par le dispositif d'application (16) avec une pression d'application (17) préréglée, afin d'appliquer la surface de transmission d'image (4) contre la surface d'impression (18) et de ce fait de transmettre l'image d'impression (5) à partir de la surface de transmission d'image (4) sur la surface d'impression (5), **caractérisé en ce que**, lors de la génération de l'image d'impression (5) sur la surface de transmission d'image (4), le film (5) est soutenu par un élément d'appui (13) déplaçable dans la direction de la surface (12) opposée à la surface de transmission d'image (4) et ainsi précontraint.

2. Procédé selon la revendication 1, **caractérisé en ce que** l'image d'impression (5) est générée par procédé à jet d'encre.

3. Procédé selon l'une quelconque des revendications précédentes, **caractérisé en ce que** l'image d'impression (5) est soumise avant l'application à un traitement par rayonnement pour augmenter la viscosité de l'image d'impression (5), et qu'une encre (5') hautement pigmentée, en particulier durcissable par DEL, UV ou infrarouge, est utilisée pour l'image d'impression (5).

4. Procédé selon l'une quelconque des revendications précédentes, **caractérisé en ce que** le support intermédiaire d'image d'impression (6) avant l'application est pivoté, en particulier de 180°, au moyen d'un système de pivotement (10).

5. Procédé selon l'une quelconque des revendications précédentes, **caractérisé en ce qu'**en tant que film (8), en particulier film élastomère, un matériau extensible et résistant à la déchirure, en particulier l'élastomère de silicone ou le caoutchouc de silicone ou le latex, est utilisé, dans lequel le film (8) est tendu dans le cadre de maintien (7) avec un degré Shore dans une plage de 2 à 20 Shore.

6. Procédé selon l'une quelconque des revendications précédentes, **caractérisé en ce qu'**une tête d'application (20) formée au moins partiellement d'un matériau élastomère, en particulier de gélatine ou de silicone, et déplaçable dans la direction du film avec une surface d'application (21) élastiquement déformable, en particulier réalisée de manière convexe dans un état initial, est utilisée comme dispositif d'application (16).

7. Procédé selon l'une quelconque des revendications 1 à 5, **caractérisé en ce qu'**un ballonnet (22) pouvant être rempli ou rempli d'un fluide, en particulier d'air comprimé, est utilisé comme dispositif d'application (16).

8. Procédé selon l'une quelconque des revendications 1 à 5, **caractérisé en ce qu'**une chambre d'air comprimé (23) pouvant être remplie d'air comprimé et délimitée ou formée de manière concomitante par le film (8) est utilisée comme dispositif d'application (16).

9. Procédé selon l'une quelconque des revendications précédentes, **caractérisé en ce que** le support intermédiaire d'image d'impression (6) est stocké de manière mobile et/ou interchangeable dans un dispositif de stockage (9).

10. Dispositif (1) pour mettre en œuvre le procédé selon l'une ou plusieurs des revendications précédentes, à savoir pour imprimer ou décorer un objet (19), qui présente au moins une tête d'impression numérique (2) et au moins un élément de transmission d'image (3), dans lequel une image d'impression (5) peut être générée sur une surface de transmission d'image (4) de l'élément de transmission d'image (3) au moyen de la tête d'impression numérique (2) et l'image d'impression (5) générée sur la surface de transmission d'image (4) peut être transmise sur la surface d'impression (18) par une application de la surface de transmission d'image (4) sur une surface d'impression (18) de l'objet (19) non plane, en particulier convexe ou concave, dans lequel un support intermédiaire d'image d'impression (6) interchangeable avec un cadre de maintien (7) et avec un film (8), en particulier un film élastomère maintenu dans le cadre de maintien (7) de manière tendue à plat, en particulier précontrainte, et présentant la surface de transmission d'image (4) est prévu comme élément de transmission d'image (3), et dans lequel un dispositif d'application (16) déplaçable, en particulier déformable élastiquement ou pouvant être rempli d'un fluide, en particulier d'air comprimé, est prévu pour l'application de la surface de transmission d'image (4), dans lequel une surface (12) du film (8) opposée à la surface de transmission d'image (4) peut être sollicitée par le dispositif d'application (16) avec une pression d'application (17) préréglée pour appliquer la surface de transmission d'image (4) contre la surface d'impression (18) et ainsi pour transmettre l'image d'impression (5) à partir de la surface de transmission d'image (4) sur la surface d'impression (5), **caractérisé en ce que** le dispositif (1) présente un élément d'appui (13) déplaçable dans la direction du film (8) pour soutenir et tendre le film (8) lors de la génération de l'image d'impression (5) sur la surface de transmission d'image (4) du film (5).

11. Dispositif selon la revendication 10, **caractérisé en ce que** le dispositif d'application (16) présente un dispositif de stockage (9) pour le stockage mobile et/ou interchangeable du support intermédiaire d'image d'impression (6).

12. Dispositif selon la revendication 11, **caractérisé en ce que** le dispositif (1) présente un système de pivotement (10) pour faire pivoter le film (8) avant l'application contre la surface d'impression (18).
